# EUROPÄISCHE PATENTSCHRIFT

(11) **EP 1 312 869 B1**
(45) Veröffentlichungstag und Bekanntmachung des Hinweises auf die Patenterteilung: **12.03.2008**
(21) Anmeldenummer: 02024647.6
(22) Anmeldetag: 05.11.2002
(51) Int. Cl.: F24C 15/30

(54) **Gareinrichtung mit einer Arbeitsebene und wenigstens zwei Garbereichen**
Cooking appliance with one working plane and at least two cooking areas
Appareil de cuisson avec un plan de travail et au moins deux zones de cuisson

(30) Priorität: 16.11.2001 DE 10156496
(43) Veröffentlichungstag der Anmeldung: 21.05.2003
(73) Patentinhaber: Electrolux Professional GmbH, 22547 Hamburg (DE)
(72) Erfinder: Baumann, Udo, 22459 Hamburg (DE)
(74) Vertreter: Baumgartl, Gerhard Willi

(56) Entgegenhaltungen:
- CH-A- 502 562
- GB-A- 2 358 465

## Beschreibung

Die Erfindung betrifft eine Gareinrichtung mit einer Arbeitsebene und wenigstens zwei Garbereichen.

Immer mehr Küchen müssen aus Kostengründen mit immer weniger Raum auszukommen. Dies betrifft vor allem Restaurants und Hotels, die ihren Küchenbereich zugunsten des Gästebereichs verkleinern. Die Spezifik der Restaurantküchen besteht darin, daß zu unterschiedlichen Zeiten unterschiedliche Arbeiten zu verrichten sind. So sind die Mittags- und Abendessen morgens bzw. nachmittags vorzubereiten und mittags bzw. abends a la carte fertigzustellen, wobei für die Vorbereitung vor allem Kipppfannen (tilting pans), Friteusen (fryers), Kessel (kettles) usw. und für die Endzubereitung mehr Kocher (cookers) und Backplatten (griddle plates) erforderlich sind. In bekannten Küchen finden sich die Vorbereitungseinrichtungen - beispielsweise Hocker-Kocher (hot pot stand) oder Kessel (kettle) und Bratpfanne (frying pan) - an einer Stelle und die Endfertigungseinrichtungen - beispielsweise vier oder acht Platten (plates) mit offenen Brennern oder Induktionsplatten und zusätzliche Backplatten (griddles), Friteusen (fryers) und Warmhalteeinrichtungen (bainmaries) - an anderer Stelle des Raumes.

Aus der GB-A-2 358 465 A ist ein Gargerät bekannt, bei dem eine Heißplatte mit mehreren Oberflächen, deren wenigstens eine eine Heizoberfläche ist, rotierbar gelagert ist, um dem Nutzer die Wahl zwischen mehreren Oberflächen zu lassen. In der CH 502 562 A ist ein Küchenherd mit mindestens zwei Arbeitsplatten beschrieben, die an einem Schwenkgehäuse angeordnet sind, das in den Gebrauchsstellungen der Arbeitsplatten arretierbar ist.

Der Erfindung liegt die Aufgabe zugrunde, eine Gareinrichtung mit einer Arbeitsebene und wenigstens zwei Garbereichen zu schaffen, die eine geringe Aufstellfläche aufweist.

Erfindungsgemäß wird diese Aufgabe durch die Merkmale des Anspruches 1 gelöst. Vorteilhafte Weiterbildungen ergeben sich aus den Unteransprüchen.

Die Gareinrichtung besitzt eine Arbeitsebene und wenigstens zwei Garbereiche, die um eine ebenenparallele Drehachse nacheinander in die Arbeitsebene drehbar sind. Auf diese Weise beansprucht immer nur ein Garbereich Stellfläche, nämlich der gerade in der Arbeitsebene befindliche. Die Garbereiche sind als beheizbare Gefäße ausgebildet.

Arbeitsebene und Drehachse verlaufen vorzugsweise horizontal, wobei die Drehachse insbesondere unter der von oben bedienbaren Arbeitsebene angeordnet ist. Die Arbeitsebene könnte aber auch vertikal vor der horizontalen Drehachse verlaufen, wenn sie von vorn bedienbar wäre. Eine solche Bedienung von vorn ließe auch eine vertikale Drehachse zu. Das Drehen selbst kann manuell oder elektrisch erfolgen.

Die Garbereiche sind symmetrisch oder unsymmetrisch um die Drehachse verteilt. Vorzugsweise sind zwei um 180 Grad versetzte Garbereiche vorgesehen. Ihr Abstand von der Drehachse ist gleich.

Die Garbereiche unterscheiden sich zumindest teilweise funktionell voneinander oder sind funktionell identisch ausgebildet. Jeder Garbereich weist eine oder mehrere gleiche oder unterschiedliche Garfunktionen auf. Es sind wenigstens ein vorbereitender Produktionsgarbereich und wenigstens ein fertigstellender Endgarbereich vorgesehen.

Die Garbereiche besitzen Koch- und/oder Back- und/oder Brat- und/oder Grill- und/oder Schmor- und/oder Warmhaltebereiche.

Ein oder mehrere Garbereiche sind als Multifunktionsgarbereich ausgebildet, der vorzugsweise zum Kochen (cooking), Braten (frying), Dampfgaren (steaming) und zur Nutzung als Warmhalteeinrichtung (bainmarie) und als Backplatte (griddle plate) geeignet ist. Wenigstens ein Garbereich besitzt zwei Kocher (cooker).

Beim Drehen schalten sich die Garbereiche automatisch ab. Mit Gargut gefüllte bzw. belegte Garbereiche sind automatisch drehgesichert.

Den Garbereichen sind vorzugsweise Ablage- und/oder Vorbehandlungs- und/oder Spül- und/oder Servierbereiche zugeordnet, die insbesondere mit den Garbereichen drehbar oder raumfest angeordnet sind.

Die Gareinrichtung kann eingebaut, wandgebunden oder freistehend ausgebildet sein.

Die Erfindung wird nachstehend anhand eines Ausführungsbeispieles näher erläutert. In den zugehörigen Zeichnungen zeigen:
Fig. 1 einen wandmontierten Multifunktionskocher mit einem in Arbeitsstellung befindlichen Garbereich in Vorderansicht
Fig. 2 den Multifunktionskocher in Seitenansicht,
Fig. 3 den Multifunktionskocher während des Drehens seiner Garbereiche,
Fig. 4 einen freistehenden Multifunktionskocher mit einem in Arbeitsstellung befindlichen Garbereich,
Fig. 5 den Multifunktionskocher in Seitenansicht,
Fig. 6 den Multifunktionskocher während des Drehens seiner Garbereiche,
Fig. 7 eine erste Kombination eines Garbereiches gemäß der Erfindung.
Fig. 8 eine zweite nicht erfindungsgemäße Kombination,
Fig. 9 eine dritte nicht erfindungsgemäße Kombination und
Fig. 10 eine vierte Kombination gemäß der Erfindung.

Der wandmontierte Multifunktionskocher 2 gemäß der Fig. 1-3 besteht aus einem Drehrahmen 4 und einem Drehkörper 6. Der Drehrahmen 4 ist an einer Wand 8 befestigt. Er weist eine horizontale Drehachse 10 auf, um die der Drehkörper 6 drehbar lagert. Dieser besitzt einen oberen Garbereich 12 und einen unteren Garbereich 14. Beide Garbereiche 12, 14 sind durch zwei in Achsrichtung nebeneinander angeordnete rechteckige Teilbereiche gebildet. Auf dem Drehrahmen 4 erhebt sich ein Wasserhahn 16.

Der freistehende Multifunktionskocher 18 gemäß der Fig. 4-6 besteht aus einem freistehenden Drehrahmen 20 und einem Drehkörper 6, der um eine horizontale Achse 22 des Drehrahmens 20 drehbar lagert und ebenfalls einen oberen Garbereich 12 und einen unteren Garbereich 14 besitzt. Auch hier sind beide Garbereiche in Achsrichtung geteilt. Mögliche Kombinationen zeigen die Fig. 7 bis 10.

Der Garbereich gemäß Fig. 7 besteht aus einem Cerankocher 24 und einem Multifunktionskocher 26 zum Kochen, Braten und Garen, der auch als Bainmarie und als Griddle plate verwendbar ist. Der Ansicht sind darüber hinaus zwei Tellerablagen 28 an den achsparallel gegenüberliegenden Seiten des Drehrahmens 20 und ein am Drehrahmen angeordneter Wasserhahn 16 zu entnehmen. Als Cerankocher sind hier insbesondere Glaskeramikplatten mit darunter befindlichen Heizquellen wie Strahlungsheizquellen und/oder Induktionsheizquellen und/oder Gasbrennern, die auch offen sein können, zu verstehen

Der Garbereich gemäß Fig.8 weist zwei Cerankocher 24 auf. Der Garbereich gemäß Fig. 9 besitzt einen Cerankocher 24 und eine heizbare Stahlplatte (Backplatte, griddle.plate) 30. Der Garbereich gemäß Fig. 10 schließlich besteht aus einem Multifunktionskocher 26 und einer Backplatte (griddle plate) 30.

Neben diesen Kombinationen zur Bildung eines Garbereiches sind selbstverständlich eine Vielzahl weiterer Kombinationen denkbar. Auch ist es möglich, diese Garbereiche in unterschiedlichen Kombinationen zu unterschiedlichen Multifunktionskochern zu kombinieren. Obwohl Multifuktionskocher mit um 180 Grad versetzten Garbereichen, deren einer insbesondere der vorbereitenden Produktion und deren anderer insbesondere der fertigstellenden Endgarung dient, bevorzugte Ausbildungen sind, fallen unter die Erfindung auch Multifunktionskocher mit drei, vier oder mehr Garbereichen. Auch sind Multifunktionskocher mit zwei oder mehr identischen Mehrfunktionsgarbereichen denkbar, um beispielsweise nacheinander oder abwechselnd unterschiedliche Produktgruppen wie Fisch und Fleisch zu garen.

Die Wirkungsweise ist folgende:

Zunächst befinde sich gemäß der Fig. 1, 2 und 4, 5 der Garbereich 12 in einer mit A bezeichneten Arbeitsebene, während der Garbereich 14 eine mit W bezeichnete Warteposition einnimmtt. Als Garbereich 12 seien gemäß Fig. 7 ein Multifunktionskocher. 26 sowie ein Cerankochfeld 24 und als Garbereich 14 zwei Cerankochfelder 24 vorgesehen.

Auf dem in der Arbeitsebene A befindlichen Garbereich 12 werden nun vormittags bzw. nachmittags in dem Multifunktionskocher 26 und auf dem Cerankochfeld 24 vorbereitende Garvorgänge wie Kochen, Braten und Dampfgaren durchgeführt.

Sind diese Arbeiten gegen Mittag bzw. Abend abgeschlossen, erfolgt die Inbetriebnahme des Garbereiches 14 für den eigentlichen Gästebetrieb, indem der Drehkörper 6 auf nichtdargestellte Weise vom Drehrahmen 4 bzw. 20 entriegelt und gemäß der Fig. 3 und 6 um die Drehachse 10 bzw. 22 um 180 Grad gedreht wird, bis sich der Garbereich 12 in der Warteposition W und der Garbereich 14 in der Arbeitsebene A befinden. Dabei stellt eine nichtdargestellte Sensorik sicher, daß ein Drehen nur dann möglich ist, wenn der Garbereich 12 zum einen frei von Gargut und zum anderen abgeschaltet ist.

Ist der Drehvorgang abgeschlossen, der Drehkörper 6 wieder verriegelt und der Garbereich 14 einsatzbereit, lassen sich auf dessen Cerankochfeldern 24 die auf dem Garbereich 12 vorbereiteten Speisen für den Gast a la carte fertigstellen. (Das Beispiel für die Bestückung des 2.Garbereiches ist nicht erfindungsgemäß.)

Sind die Garbereiche 12 und 14 in den gemäß Fig. 7 bis 10 verbleibenden 15 Kombinationen bestückt, erfolgt der Garbereichswechsel entsprechend.

Darüber hinaus sind auch nichtdargestellte Drehkörper vorgesehen, die um 90 Grad versetzte Garbereiche tragen, so daß sich nacheinander vier Garbereiche, beispielsweise die in den Figuren 7 bis 10 dargestellten, in die Arbeitsebene drehen lassen. Hierbei könnten je zwei Garbereiche für vorbereitende und fertigstellende Garvorgänge vorgesehen sein.

## Patentansprüche

1. Gareinrichtung mit einer Arbeitsebene (A) und wenigstens zwei Garbereichen (12, 14), die um eine ebenenparallele Drehachse (10, 22) nacheinander in die Arbeitsebene (A) drehbar sind, **dadurch gekennzeichnet, dass** die Garbereiche (12, 14) als beheizbare Gefäße (26) ausgebildet sind.

2. Gareinrichtung nach Anspruch 1, bei der die Drehachse (10, 22) horizontal verläuft.

3. Gareinrichtung nach Anspruch 1 oder 2, bei der das Drehen manuell oder elektrisch erfolgt.

4. Gareinrichtung nach einem der Ansprüche 1 bis 3, bei der die Garbereiche (12, 14) symmetrisch oder unsymmetrisch um die Drehachse (10, 22) verteilt sind.

5. Gareinrichtung nach einem der Ansprüche 1 bis 4, bei der zwei um 180 Grad versetzte Garbereiche (12, 14) vorgesehen sind.

6. Gareinrichtung nach einem der Ansprüche 1 bis 5, bei der sich die Garbereiche (12, 14) zumindest teilweise funktionell voneinander unterscheiden oder funktionell identisch ausgebildet sind.

7. Gareinrichtung nach einem der Ansprüche 1 bis 6, bei der jeder Garbereich (12, 14) eine oder mehrere gleiche oder unterschiedliche Garfunktionen aufweist.

8. Gareinrichtung nach einem der Ansprüche 1 bis 7, bei der wenigstens ein vorbereitender Produktionsgarbereich und wenigstens ein fertigstellender Endgarbereich vorgesehen sind.

9. Gareinrichtung nach einem der Ansprüche 1 bis 8, bei der die Garbereiche (12, 14) Koch- und/oder Back- und/oder Brat- und/oder Grill- und/oder Schmor- und/oder Warmhaltebereiche aufweisen.

10. Gareinrichtung nach einem der Ansprüche 1 bis 9, bei der ein oder mehrere Garbereiche (12, 14) als Multifunktionsgarbereich (26) ausgebildet sind.

11. Gareinrichtung nach Anspruch 10, bei der der Multifunktionsgarbereich (26) wenigstens die Funktionen Kochen und Braten und die Nutzungen als Warmhalteeinrichtung und als Backplatte aufweisen.

12. Gareinrichtung nach einem der Ansprüche 1 bis 11, bei der wenigstens ein Garbereich (12, 14) zwei Kocher (24) aufweist.

13. Gareinrichtung nach einem der Ansprüche 1 bis 12, bei der sich die Garbereiche (12, 14) beim Drehen automatisch abschalten.

14. Gareinrichtung nach einem der Ansprüche 1 bis 13, bei der gefüllte bzw. belegte Garbereiche (12, 14) automatisch drehgesichert sind.

15. Gareinrichtung nach einem der Ansprüche 1 bis 14, bei der den Garbereichen Ablage- und/oder Vorbehandlungs-und/oder Spül- und/oder Servierbereiche zugeordnet sind.

16. Gareinrichtung nach Anspruch 15, bei der die Ablage-und/oder Vorbehandlungs- und/oder Spül- und/oder Servierbereiche mit den Garbereichen drehbar sind.

17. Gareinrichtung nach Anspruch 15 oder 16, bei der die Ablage- und/oder Vorbehandlungs- und/oder Spül- und/oder Servierbereiche raumfest angeordnet sind.

18. Gareinrichtung nach einem der Ansprüche 1 bis 17, die eingebaut, wandgebunden oder freistehend ausgebildet ist.

## Claims

1. Cooking device having a working plane (A) and at least two cooking regions (12, 14), which can be rotated about a plane-parallel axis of rotation (10, 22) one after the other into the working plane (A), **characterised in that** the cooking regions (12, 14) are designed as heatable vessels (26).

2. Cooking device according to claim 1, in which the axis of rotation (10, 22) runs horizontally.

3. Cooking device according to claim 1 or 2, in which the rotation is effected manually or electrically.

4. Cooking device according to one of claims 1 to 3, in which the cooking regions (12, 14) are distributed symmetrically or non-symmetrically about the axis of rotation (10, 22).

5. Cooking device according to one of claims 1 to 4, in which two cooking regions (12, 14) offset by 180 degrees are provided.

6. Cooking device according to one of claims 1 to 5, in which the cooking regions (12, 14) differ from one another at least partly in terms of function or are designed to be identical in terms of function.

7. Cooking device according to one of claims 1 to 6, in which each cooking region (12, 14) has one or more of the same or different cooking functions.

8. Cooking device according to one of claims 1 to 7, in which at least one preparatory production cooking region and at least one finishing end cooking region are provided.

9. Cooking device according to one of claims 1 to 8, in which the cooking regions (12, 14) have boiling and/or baking and/or roasting and/or grilling and/or braising and/or heat-retaining regions.

10. Cooking device according to one of claims 1 to 9, in which one or more cooking regions (12, 14) are designed as a multi-functional cooking region (26).

11. Cooking device according to claim 10, in which the multi-functional cooking region (26) has at least the functions boiling and roasting and the uses as a heat-retaining device and as a baking tray.

12. Cooking device according to one of claims 1 to 11, in which at least one cooking region (12, 14) has two hotplates (24).

13. Cooking device according to one of claims 1 to 12, in which the cooking regions (12, 14) switch off automatically during rotation.

14. Cooking device according to one of claims 1 to 13, in which filled or occupied cooking regions (12, 14) are automatically secured against rotation.

15. Cooking device according to one of claims 1 to 14, in which storage and/or pre-treatment and/or washing and/or serving regions are assigned to the cooking regions.

16. Cooking device according to claim 15, in which the storage and/or pre-treatment and/or washing and/or serving regions can be rotated with the cooking regions.

17. Cooking device according to claim 15 or 16, in which the storage and/or pre-treatment and/or washing and/or serving regions are arranged to be spatially fixed.

18. Cooking device according to one of claims 1 to 17, which is designed to be built-in, wall-bound or freestanding.

## Revendications

1. Appareil de cuisson avec un plan de travail (A) et au moins deux zones de cuisson (12, 14) qui peuvent être tournées autour d'un axe de rotation plan parallèle (10, 22) l'une après l'autre dans le plan de travail (A), **caractérisé en ce que** les zones de cuisson (12, 14) sont réalisées comme récipients (26) pouvant être chauffés.

2. Appareil de cuisson selon la revendication 1, dans lequel l'axe de rotation (10, 22) s'étend horizontalement.

3. Appareil de cuisson selon les revendications 1 ou 2, où la rotation a lieu manuellement ou électriquement.

4. Appareil de cuisson selon l'une des revendications 1 à 3, dans lequel les zones de cuisson (12, 14) sont réparties d'une manière symétrique ou asymétrique autour de l'axe de rotation (10, 22).

5. Appareil de cuisson selon l'une des revendications 1 à 4, dans lequel sont prévues deux zones de cuisson (12, 14) décalées de 180 degrés.

6. Appareil de cuisson selon l'une des revendications 1 à 5, dans lequel les zones de cuisson (12, 14) se distinguent au moins partiellement fonctionnellement l'une de l'autre ou sont réalisées fonctionnellement d'une manière identique.

7. Appareil de cuisson selon l'une des revendications 1 à 6, dans lequel chaque zone de cuisson (12, 14) présente une ou plusieurs fonctions de cuisson identiques ou différentes.

8. Appareil de cuisson selon l'une des revendications 1 à 7, dans lequel sont prévues au moins une zone de cuisson de production de préparation et au moins une zone de cuisson finale de finition.

9. Appareil de cuisson selon l'une des revendications 1 à 8, dans lequel les zones de cuisson (12, 14) présentent des zones de cuisson et/ou de pâtisserie et/ou de rôtisserie et/ou de gril et/ou de cuisson à l'étuvée et/ou de maintien au chaud.

10. Appareil de cuisson selon l'une des revendications 1 à 9, dans lequel une ou plusieurs zones de cuisson (12, 14) sont réalisées comme zone de cuisson à fonctions multiples (26).

11. Appareil de cuisson selon la revendication 10, dans lequel la zone de cuisson à fonctions multiples (26) présente au moins les fonctions cuisson et rôtisserie et les utilisations comme installation de maintien au chaud et comme plaque de pâtisserie.

12. Appareil de cuisson selon l'une des revendications 1 à 11, dans lequel au moins une zone de cuisson (12, 14) présente deux cuiseurs (24).

13. Appareil de cuisson selon l'une des revendications 1 à 12, dans lequel les zones de cuisson (12, 14), lors de la rotation, se mettent automatiquement hors service.

14. Appareil de cuisson selon l'une des revendications 1 à 13, dans lequel des zones de cuisson remplies respectivement occupées (12, 14) sont assurées automatiquement à l'encontre d'une rotation.

15. Appareil de cuisson selon l'une des revendications 1 à 14, dans lequel sont associées aux zones de cuisson des zones de dépôt et/ou de préparation et/ou de lavage et/ou de service.

16. Appareil de cuisson selon la revendication 15, dans lequel les zones de dépôt et/ou de préparation et/ou de lavage et/ou de service peuvent tourner ensemble avec les zones de cuisson.

17. Appareil de cuisson selon la revendication 15 ou 16, dans lequel les zones de dépôt et/ou de préparation et/ou de lavage et/ou de service sont disposées d'une manière spatialement fixe.

18. Appareil de cuisson selon l'une des revendications 1 à 17, qui est réalisé d'une manière encastrée, lié au mur ou disposé librement.
